# EUROPÄISCHE PATENTSCHRIFT

(11) **EP 0 197 007 B1**
(45) Veröffentlichungstag und Bekanntmachung des Hinweises auf die Patenterteilung: **04.05.1988**
(21) Anmeldenummer: 86810140.3
(22) Anmeldetag: 25.03.1986
(51) Int. Cl.: B65B 27/10

(54) **Bündelungsanlage für längliche Gegenstände, insbesondere Holzleisten**
Apparatus for bundling elongated objects, in particular bars of wood
Dispositif à botteler des objets oblongs, en particulier des listeaux de bois

(30) Priorität: 26.03.1985 CH 1309/85
(43) Veröffentlichungstag der Anmeldung: 08.10.1986
(73) Patentinhaber: Müller, Hermann, CH-8712 Stäfa (CH)
(72) Erfinder: Müller, Hermann, CH-8712 Stäfa (CH)
(74) Vertreter: Bosshard, Ernst

(56) Entgegenhaltungen:
- DE-A- 1 528 012
- DE-A- 2 251 208
- DE-A- 2 740 985
- GB-A- 1 355 294
- GB-A- 1 358 472
- US-A- 3 386 371
- RABE, K.: "Grundlagen feinmechanischer Konstruktionen", Wittenberg-Lutherstadt 1942, Seiten 145,146

## Beschreibung

Die Erfindung bezieht sich auf eine Bündelungsanlage für längliche Gegenstände, die mehrere in Horizontalrichtung voneinander distanzierte Bündelstationen aufweist, wobei jede Bündelstation ein motorisch antreibbares, um Umlenkrollen geführtes endloses Umschlingungsorgan aufweist, welches den unteren Einfüllbereich jeder Bündelstation begrenzt, ferner zwei über den oberen Einfüllbereich schwenkbar gelagerte Rollen vorhanden sind.

Bei Holzleisten, die in grossen Mengen anfallen, besteht ein Problem darin, eine Vielzahl derselben in kompakter Bündelung zum Versand zusammenzubinden. Dies verursacht relativ viel Handarbeit, auch bei Verwendung von Bindautomaten.

Aus der DE-A-2 251 208 ist eine Bündelvorrichtung gemäß dem Oberbegriff des Anspruchs 1 bekannt, die zur Bündelung relativ schwerer, metallischer Rohre, Walzstücke oder Stangen mit ringförmigem Querschnitt dient. Diese werden im Innenraum von frei aufgehängten, endlosen Ketten gehalten. Durch Bewegung der Ketten wird ein kompaktes Bündel geformt, das sodann auf einen Rollgang abgesenkt und über diesen weggeführt wird.

Die DE-A-1 528 012 zeigt eine Vorrichtung für den Vorschub von Sägeholz zu einer Säge. Dabei ruht der zu sägende Stamm auf einem Blockwagen und einem Vordergestellwagen, die durch Gelenkglieder untereinander verbunden sind. Diese Vorrichtung dient nicht zur Bündelung länglicher Gegenstände.

Die GB-A 1358472 zeigt eine Anlage mit zwei gegeneinander schwenkbaren Hebeln und einer Schlinge, welche um die zu bündelnden Gegenstände geschlungen wird. Die Schlinge wird durch Hydraulikzylinder gespannt. Da die Schlinge nicht umlaufend ist, werden die zu bündelnden Gegenstände nicht in eine kompakte Form gerüttelt.

Aufgabe der Erfindung ist die Schaffung einer Bündelungsanlage, mit der längliche Gegenstände, insbesondere Holzleisten, unterschiedlicher Querschnittsform unter weitgehender Vermeidung von Handarbeit zu kompakten Bündeln formbar sind, so dass hernach straffsitzende Bänder umgelegt werden können. Diese Aufgabe wird dadurch gelöst, dass die schwenkbar gelagerten Rollen am Ende mindestens eines schwenkbaren, um eine Achse mit Antriebsmitteln versehenen Hebels sitzen, dass jede Bündelstation in ihrem untern Bereich kranzartig angeordnete Rollen aufweist, gegen welche das als Riemen ausgebildete Umschlingungsorgan bei der Einwärts-Schwenkbewegung des oder der Hebel anzuliegen kommt, der Riemen um eine unterhalb der kranzartig angeordneten Rollen geschlungene Umlenkrolle geführt ist und die Bündelstationen durch ein erstes Vorschuborgan gemeinsam relativ zu einem stationären, horizontalen Gestell verschiebbar sind und zweite motorisch angetriebene Vorschuborgane vorhanden sind, mit denen die auf einem Wagen oder Schlitten sitzende eine Bündelstation horizontal gegen die andere Bündelstation bewegbar ist.

Dadurch lassen sich längliche Gegenstände wie Leisten od. dgl. rasch zu einem kompakten Bündel formen, unabhängig von der Querschnittsform der einzelnen Leisten und ihrer Anzahl. Die umgelegten Bänder sitzen straff, so dass keine Gefahr besteht, dass während des anschliessenden Transportes einzelne Leisten herausrutschen können und dadurch der ganze Bund auseinanderfällt.

In der Zeichnung ist ein Ausführungsbeispiel des Erfindungsgegenstandes dargestellt. Es zeigen :
Fig. 1 eine Seitenansicht der Bündelungsanlage
Fig. 2 eine Frontansicht der Bündelungsanlage
Fig. 3 ein Detail einer Bündelstation
Fig. 4 einen Vertikalschnitt durch eine Bündelstation.

Die Bündelungsanlage dient zur kompakten Formung eines Bündels länglicher loser Leisten, insbesondere Holzleisten, welche auch innerhalb des Bündels unterschiedliche Querschnittsformen haben können, und die hernach an mehreren Stellen umwickelt und dadurch für den Transport zusammengehalten werden.

Die Anlage enthält mindestens zwei Bündelstationen 2, 3, die in Horizontalrichtung voneinander distanziert sind und sich auf einem horizontal beweglichen Rahmen 7 befinden.

Eine Mehrzahl von Leisten werden lose in diese Bündelstationen 2, 3 eingelegt und hernach in der nachstehend beschriebenen Weise zu einem kompakten Bündel 4 geformt. Hernach wird dieses Bündel 4 einem Bindautomaten 5, insbesondere einem Tunnelbinder zugeführt, in welchem das Bündel 4 an mehreren Stellen des Umfanges mit einem Band od. dgl. umschlungen wird. Derartige Bindautomaten sind an sich bekannt und werden deshalb hier nicht näher erläutert.

Ein horizontal beweglicher Rahmen 7 sitzt auf einem stationären Traggestell 6. Der Rahmen 7 enthält beidseitig vordere und hintere Räder 8 die auf Schienen 9 abrollen. Der Rahmen 7 samt den Bündelstationen 2, 3 und den Antriebsmotoren 12 und 14 kann mit Hilfe eines hydraulischen oder pneumatischen Hubaggregates 10 in Horizontalrichtung A bewegt werden, wenn ein Leistenbund 4 dem Bindautomaten 5 zugeführt werden soll. Die Bündelstation 3 ist starr mit dem Rahmen 7 verbunden, während die Bündelstation 2 auf einem Wagen 18 oder Schlitten sitzt, der mit Rädern 20 bzw. Kufen versehen ist und sich entlang des Rahmens 7 und relativ zu diesem in horizontaler Richtung bewegen lässt. Der entsprechende Vorschub erfolgt mit Hilfe einer endlosen Kette 16, die um Umlenkräder 17 an den beiden Enden des Rahmens 7 geführt ist. Der Antrieb des einen Umlenkrades 17 dieser Kette 16 erfolgt durch einen Elektromotor 12.

Nachdem das eine Ende des Bündels 4 durch Vorschub des Rahmens 7 in den Bindautomat 5 gelangt ist und in diesem mit einem Band, Draht od. dgl. umschlungen ist, wird das Bündel samt Bündelstation 2 - bei ruhendem Rahmen 7 - durch Antrieb des Wagens 18 mittels der Kette 16 in Richtung des Pfeiles A vorgeschoben, so dass hernach der Bindautomat 5 etwa in der Mitte und/oder im Bereich des andern Bündelendes vor der Bündelstation 2 weitere Umschlingbänder anbringen kann.

Aus den Figuren 3 und 4 geht der Aufbau einer Bündelstation 2 bzw. 3 hervor. Ein endloser Riemen 22 ist um mehrere drehbare Umlenkrollen 28, 29, 30, 31, 32, 33, 34 geschlungen, die entweder in seitlichen Stützblechen 21 oder an schwenkbaren Hebeln gelagert sind. Dieser Riemen 22 wird durch eine Antriebsrolle 26 von einer Antriebswelle 24 angetrieben, welche ihrerseits mit einem Elektromotor 14 in Antriebsverbindung steht und beide Bündelstationen 2, 3 gemeinsam antreibt. Der um die Antriebsrolle 26 herum geschlungene Riemen 22 wird durch einen federbelasteten Spannhebel 38 gespannt. Die beiden obersten Umlenkrollen 32 und 33 sitzen je auf einem Schwenkhebel 40, 42, welche in Richtung der Pfeile B und C gegeneinander schwenkbar sind. Diese Schwenkbewegung wird je von einer Zugstange 52, 54 bewirkt, die je an einem Arm 44, 46 angreift und am andern Ende mit einem Wipphebel 56 gelenkig verbunden ist. Der Arm 44 ist mit dem Schwenkhebel 40 und der Arm 46 mit dem Schwenkhebel 42 verbunden. Der Wipphebel 56 lässt sich um eine Achse 58 drehen und sein Antrieb erfolgt durch ein nicht näher dargestelltes Antriebsorgan, beispielsweise ein aussermittig angreifendes Hubaggregat oder einen Drehantrieb. Im untern Teil des bogenförmigen Einfüllbereiches 23 der Leisten befinden sich mehrere angenähert halbkreisförmig angeordnete Tragrollen 36, die in seitlichen Stützblechen 21 abgestützt sind, wobei deren Drehachse mindestens angenähert auf einem Kreis liegt.

Im Einfüllbereich 23 für die Leisten nimmt der Riemen 22 im unbelasteten Zustand eine V-förmige Lage ein. Der Riemen 22 ist im Mittelbereich um eine unterhalb den Tragrollen 36 angeordnete Umlenkrolle 34 geführt und durchdringt einen zwischen zwei darüberliegenden Tragrollen 36 gebildeten Spalt 37. Durch Einfüllen von Leisten 4 in diesen Einfüllbereich 23 und Antrieb des Riemens 22 über die Antriebswelle 24 werden die in die Einfüllöffnung 23 eingelegten Leisten vom Riemen 22 verdreht, umgewälzt und ineinander gerüttelt. Die beiden über die Umlenkrollen 32, 33 geführten Riementrume haben im Bereich der Einfüllöffnung die gleiche Umfangs-Laufrichtung und legen sich unter dem Gewicht der eingefüllten Leisten gegen die lose mitdrehenden Tragrollen 36 an. Durch eine anschliessende Drehung des Wipphebels 56 in Richtung des Pfeiles E werden die Schwenkhebel 40, 42 in Richtung der Pfeile B und C gegeneinander eingeschwenkt. Dabei legt sich der Riemen 22 gegen die Tragrollen 36 an, so dass schliesslich ein kompaktes Leistenbündel entsteht, welches hernach in den Bindautomat 5 eingeführt werden kann. Zum Abbinden des vordern Teiles des so komprimierten Leistenbündels wird der Rahmen 7 mit Hilfe des Hubaggregates 10 vorgeschoben. Nach dem Abbinden am einen Endbereich des Bündels wird die Bündelstation 3 durch Zurückschwenken der Schwenkhebel 40, 42 geöffnet. Hernach wird der Wagen 18 samt der Bindestation mit Hilfe der Kette 16 vorgeschoben, so dass der Bindautomat 5 mindestens ein weiteres Band anbringen kann. Zur Entnahme des fertig gebundenen Leistenbündels werden auch die Schwenkhebel 40, 42 der Bündelstation 2 in Oeffnungsrichtung verschwenkt. Falls mehr als zwei Bündelstationen vorhanden sind, erfolgt der Vorschub stufenweise in sinngemäss gleicher Art.

Ausser für Holzleisten kann diese Bündelungsanlage auch für andere längliche Gegenstände verwendet werden, beispielsweise Rohre, Leichtmetall-Profilschienen, Kunststoff-Stangen od. dgl.

## Patentansprüche

1. Bündelungsanlage für längliche Gegenstände, die mehrere in Horizontalrichtung voneinander distanzierte Bündelstationen (2, 3) aufweist, wobei jede Bündelstation ein motorisch antreibbares, um Umlenkrollen (28-33) geführtes endloses Umschlingungsorgan (22) aufweist, welches den unteren Einfüllbereich jeder Bündelstation begrenzt, ferner zwei über den oberen Einfüllbereich schwenkbar gelagerte Rollen (32, 33), über welche das Umschlingungsorgan (22) geführt ist, vorhanden sind, dadurch gekennzeichnet, dass die beiden gegeneinander schwenkbar gelagerten Rollen (32, 33) am Ende je eines Hebels (40, 42) sitzen, die je um eine Achse (48, 50) schwenkbar und mit Antriebsmitteln (26) versehen sind, dass jede Bündelstation in ihrem untern Bereich kranzartig angeordnete Rollen (36) aufweist, gegen welche das als Riemen (22) ausgebildete Umschlingungsorgan bei der Einwärts-Schwenkbewegung der Hebel (40, 42) anzuliegen kommt, der Riemen (22) zwischen zwei benachbarten kranzartig angeordneten Rollen (36) hindurchgeführt und um eine unterhalb dieser angeordnete Umlenkrolle (34) geschlungen ist, die Bündelstationen (2, 3) durch ein erstes Vorschuborgan (10) gemeinsam relativ zu einem stationären, horizontalen Gestell (6) verschiebbar sind und zweite motorisch angetriebene Vorschuborgane (16) vorhanden sind, mit denen eine zweite auf einem Wagen (18) oder Schlitten sitzende Bündelstation (2) horizontal gegen die erste Bündelstation (3) bewegbar ist.

2. Bündelungsanlage nach Anspruch 1, dadurch gekennzeichnet, dass die zwei schwenkbaren Hebel (40, 42) über Zwischenglieder (44, 46, 52, 54) von einem gemeinsamen, um eine Achse (58) schwenkbaren, mit einem Antrieb zusammenwirkenden, zweiarmigen Wippenhebel (56) gegenläufig bewegbar sind.

## Claims

1. Bundling plant for elongate objects, exhibiting a plurality of bundling stations (2, 3) spaced apart from one another in horizontal direction, each bundling station exhibiting an endless contact means (22) which is adapted to be motor- driven and is guided around deflection rollers (28-33), said endless contact means delimiting the lower feed zone of each bundling station, furthermore two rollers (32, 33) being provided which are mounted so as to pivot over the upper feed zone, and over which the contact means (22) is guided, characterised in that the two rollers (32, 33) mounted so as to pivot towards one another are each seated on the end of a lever (40, 42) respectively pivotable on an axle (48, 50) and equipped with drive means (26), that each bundling station exhibits in its lower portion rollers (36) arranged in a ring, against which the contact means, which is constructed as a belt (22), comes to rest when the levers (40, 42) are pivoted inwards, the belt (22) is guided between two adjacent rollers (38) arranged in a ring and looped around a deflection roller (34) arranged beneath said rollers (36), the bundling stations (2, 3) are displaceable jointly by a first feed means (10) relative to a stationary, horizontal frame (6) and second motorized feed means (16) are provided, by means of which a second bundling station (2) seated on a trolley (18) or carriage is moveable horizontally towards the first bundling station (3).

2. Bundling plant according to Claim 1, characterised in that the two pivotable levers (40, 42) are moveable in opposite directions by the agency of intermediate members (44, 46, 52, 54) by a common, two-armed rocker lever (56) which can be pivoted on an axle (58) and coacts with a drive.

## Revendications

1. Dispositif à botteler des objets oblongs constitué de plusieurs stations de bottelage (2, 3) écartées les unes des autres dans la direction horizontale, chacune de ces stations comportant un dispositif sans fin de formation des bottes (22) entraîné par un moteur, guidé par des poulies de renvoi (28-33) et formant la limite inférieure de l'espace de chargement des stations de bottelage, deux autres poulies (32, 33), autour desquelles passe le dispositif (22) de formation des bottes étant montées sur des leviers basculants situés au-dessus de la partie supérieure de l'espace de chargement, caractérisé en ce que les deux poulies (32, 33) rabattables l'une vers l'autre sont fixées respectivement à l'extrémité des leviers (40, 42) tournant chacun autour d'un axe (48, 50) et pourvus de moyens de commande (26), en ce que des galets (36) disposés en couronne sont montés à la partie inférieure de chacune des stations de bottelage, contre lesquels le dispositif de formation des bottes constitué d'une courroie (22) vient s'appuyer quand on rabat l'un vers l'autre les deux leviers (40, 42), et en ce que la courroie (22) traverse l'intervalle entre deux des galets voisins (36) disposés en couronne et tourne autour d'une poulie de renvoi (34) montée en-dessous de ces galets, les stations de bottelage (2, 3) pouvant être déplacées ensemble par rapport à un châssis horizontal stationnaire (6) à l'aide d'un premier organe de translation (10), tandis qu'un deuxième organe de translation (16) entraîné par un moteur permet de déplacer horizontalement par rapport à la première, une deuxième station de bottelage montée sur un chariot (18).

2. Dispositif suivant la revendication 1, caractérisé en ce que les deux leviers basculants (40, 42) peuvent être rabattus l'un vers l'autre par l'intermédiaire de l'embiellage de commande constitué des éléments (44, 46, 52, 54) d'un balancier commun (56) à deux bras actionné par le mécanisme d'entraînement et pivotant autour de l'axe (58).
